# FASCICULE DE BREVET EUROPEEN

(11) **EP 3 828 358 B1**
(45) Date de publication et mention de la délivrance du brevet: **19.04.2023**
(21) Numéro de dépôt: 20209791.1
(22) Date de dépôt: 25.11.2020
(51) Int. Cl.: E04C 5/065, E04C 2/04, E04C 2/288

(54) **MUR À COFFRAGE INTÉGRÉ ET PROCÉDÉ DE FABRICATION DUDIT MUR**
WAND MIT INTERGRIERTER SCHALUNG UND VERFAHREN ZUR HERSTELLUNG DIESER WAND
INTEGRATED FORMWORK WALL AND METHOD FOR PRODUCING THIS WALL

(30) Priorité: 26.11.2019 FR 1913230
(43) Date de publication de la demande: 02.06.2021
(73) Titulaire: SPURGIN LEONHART (SAS), 67600 Selestat (FR)
(72) Inventeur: LAUGNER, Michel, 67600 SELESTAT (FR); LENGES, Marc, 67750 SCHERWILLER (FR)
(74) Mandataire: Cabinet Nuss

(56) Documents cités:
- EP-A1- 2 500 479
- EP-A2- 0 511 193
- EP-B1- 3 078 784
- CH-A- 512 649
- DE-A1- 2 028 416
- FR-A1- 3 056 236
- US-A1- 2005 284 071

## Description

La présente invention concerne le domaine des éléments de construction préfabriqués, préférentiellement du type murs à coffrage intégré. La présente invention concerne également le domaine de la fabrication d'un élément de construction préfabriqué, préférentiellement du type mur à coffrage intégré.

De manière connue, un élément de construction préfabriqué, du type mur à coffrage intégré comprend une première paroi et une deuxième paroi sensiblement parallèles entre elles. Une pluralité d'éléments de connexion est, en outre, prévue pour relier et maintenir à distance l'une de l'autre, la première paroi et la deuxième paroi, de sorte à former entre elles un espace de remplissage. Ces éléments de connexion sont au moins en partie noyés dans la première paroi et la deuxième paroi et s'étendent à travers l'espace de remplissage.

Par ailleurs, des armatures de structure, noyées à l'intérieur de la première paroi et/ou de la deuxième paroi, peuvent également être prévues pour renforcer la structure de la première paroi et/ou de la deuxième paroi.

Une paroi isolante peut également être prévue et être interposée entre la première paroi et la deuxième paroi. Plus particulièrement la première paroi comprend une face interne opposée à la face externe et sur laquelle est montée la paroi isolante au niveau d'une face de contact de la paroi isolante. La paroi isolante est alors maintenue à distance de la deuxième paroi par une pluralité d'éléments de connexion pour former ledit espace de remplissage. Dans ce cas, l'élément de construction forme un mur à coffrage et isolation intégrés. L'état de la technique pertinent est représenté par les documents suivants :
EP0511193A2, US2005284071 A1 montrent des éléments de mur préfabriqués comportant une première paroi, des éléments de connexion et des corps isolants.
FR3056236A1 montre un mur à coffrage intégré comportant deux paroi en béton, des éléments de connexion de ces parois et un coffrage dans l'espace inter parois, recevant des câbles de suspension.
EP3078784B1 montre un mur à coffrage intégré comportant deux parois en béton, des éléments de connexion de ces deux parois ainsi que des éléments creux dans l'espace inter parois permettant l'accroche de câbles de suspension, ces éléments creux étant retirés avant remplissage.

De tels éléments de construction préfabriqués sont généralement fabriqués en usine, puis sont acheminés sur un chantier de construction en vue de la réalisation de murs intérieurs et/ou de murs extérieurs. Les murs peuvent ainsi être structurels ou non structurels. Après mise en place de l'élément de construction sur le chantier, son espace de remplissage forme un coffrage qui est rempli par au moins un matériau hydraulique, par exemple du béton de sorte à former le noyau.

Ce matériau de remplissage, qui est destiné à former le noyau, est généralement en béton. Le béton comprend de manière connue un mélange de granulats, tel que du sable, et d'eau aggloméré par un liant hydraulique. Le liant hydraulique le plus communément employé est le ciment. Un des inconvénients toutefois du ciment est qu'il présente une empreinte carbone importante liée à sa teneur en clinker.

Le clinker est obtenu de la cuisson d'un mélange composé de calcaire et d'aluminosilicates. Or, cette cuisson, également appelée la clinkérisation, se fait généralement à une température d'environ 1 450 °C. Il en résulte une forte consommation énergétique et d'importantes émissions de gaz à effet de serre, ce qui n'est pas souhaitable dans le contexte climatique actuel. Le ciment obtenu à partir de clinker est généralement appelé ciment Portland.

Dans le but de réduire l'impact environnemental dans le domaine des éléments de construction préfabriqués, la réduction de l'emploi de matériau hydraulique à forte empreinte carbone est donc un enjeu majeur.

La présente invention a pour but de pallier ces inconvénients en proposant une solution permettant de limiter l'impact environnemental lié à l'usage et à la fabrication d'éléments de construction préfabriqués du type mur à coffrage intégré.

A cet effet, l'invention concerne un mur à coffrage intégré selon la revendication 1.

L'invention concerne également un procédé selon la revendication 10.

L'invention sera mieux comprise, grâce à la description ci-après, qui se rapporte à plusieurs modes de réalisation préférés, donnés à titre d'exemples non limitatifs, et expliqués avec référence aux dessins schématiques annexés, dans lesquels :
[Fig. 1] la figure 1 représente une vue de face d'un élément de construction préfabriqué selon l'invention du type mur à coffrage intégré montrant par transparence des éléments de connexion sous la forme de raidisseurs et une pluralité de coffrages perdus,
[Fig. 2] la figure 2 représente une vue en perspective de l'élément de construction préfabriqué de la figure 1,
[Fig. 3] la figure 3 représente une vue en coupe de la figure 1 selon l'axe A-A,
[Fig. 4] la figure 4 représente une vue de face d'un élément de construction préfabriqué selon l'invention du type mur à coffrage intégré montrant par transparence des éléments de connexion sous la forme de raidisseurs et une pluralité de coffrages perdus,
[Fig. 5] la figure 5 représente une vue en perspective de l'élément de construction préfabriqué de la figure 4,
[Fig. 6] la figure 6 représente une vue en coupe de la figure 4 selon l'axe A-A,
[Fig. 7] la figure 7 représente une vue de face d'un élément de construction préfabriqué selon l'invention du type mur à coffrage intégré montrant par transparence des éléments de connexion sous la forme de connecteurs et un coffrage perdu,
[Fig. 8] la figure 8 représente une vue en coupe de la figure 7 selon l'axe A-A,
[Fig. 9] la figure 9 représente une vue de face d'un élément de construction préfabriqué selon l'invention du type mur à coffrage intégré montrant par transparence des éléments de connexion sous la forme de connecteurs et de raidisseurs et une pluralité de coffrages perdus,
[Fig. 10] la figure 10 représente une vue en coupe de la figure 9 selon l'axe A-A,
[Fig. 11] la figure 11 représente une vue en coupe de la figure 9 selon l'axe B-B,
[Fig. 12] la figure 12 représente une vue en perspective d'une première étape de mise en place d'armatures de structure du procédé de fabrication selon l'invention,
[Fig. 13] la figure 13 représente une vue en perspective d'une étape de mise en place d'éléments de connexion du procédé de fabrication selon l'invention,
[Fig. 14] la figure 14 représente une vue en perspective d'une étape de mise en place de coffrages perdus du procédé de fabrication selon l'invention,
[Fig. 15] la figure 15 représente une vue en perspective d'une étape de coulage de la première paroi du procédé de fabrication selon l'invention,
[Fig. 16] la figure 16 représente une vue en perspective d'une deuxième étape de mise en place d'armatures de structure du procédé de fabrication selon l'invention,
[Fig. 17] la figure 17 représente une vue en perspective d'une étape de coulage de la deuxième paroi du procédé de fabrication selon l'invention,
[Fig. 18] la figure 18 représente une vue en perspective d'une étape d'association du procédé de fabrication selon l'invention,
[Fig. 19] la figure 19 représente une vue en perspective de la première paroi d'un élément de construction préfabriqué selon l'invention du type mur à coffrage intégré montrant par transparence des armatures de structure et comprenant un bloc de matière,
[Fig. 20] la figure 20 représente une vue en coupe de la figure 19,
[Fig. 21] la figure 21 représente une vue en perspective du bloc de matière des figures 19 et 20,
[Fig. 22] la figure 22 représente une vue en coupe d'un élément de construction préfabriqué selon l'invention du type mur à coffrage et isolation intégrés montrant des éléments de connexion sous la forme de connecteurs et un coffrage perdu.

Un élément de construction 1 préfabriqué, du type mur à coffrage intégré comprend :
- une première paroi 2 en premier matériau hydraulique M2 disposée dans un premier plan P1,
- une deuxième paroi 3 en deuxième matériau hydraulique M3 disposée dans un deuxième plan P2,
le premier plan P1 et le deuxième plan P2 étant sensiblement parallèles entre eux,
- au moins un élément de connexion 4, 4' pour relier et maintenir à distance l'une de l'autre, la première paroi 2 et la deuxième paroi 3, de sorte à former entre elles un espace de remplissage 5 d'épaisseur E apte et destiné à être rempli au moins partiellement par au moins un troisième matériau hydraulique M5,
ledit au moins un élément de connexion 4, 4' étant au moins en partie noyé dans la première paroi 2 et la deuxième paroi 3 et s'étendant à travers l'espace de remplissage 5.

Conformément à l'invention et comme l'illustrent les figures, l'élément de construction 1 préfabriqué est caractérisé en ce que ledit espace de remplissage 5 comprend au moins un coffrage perdu 6 comprenant au moins une zone creuse 7 (figures 1 à 12) et/ou au moins un bloc de matière 8 (figures 19 à 21) formant une masse compacte, ledit au moins un coffrage perdu 6 et/ou un bloc de matière 8 s'étendant au travers de l'espace de remplissage 5 entre la première paroi 2 et la deuxième paroi 3.

Avantageusement, le fait de prévoir au moins un coffrage perdu 6 et/ou un bloc de matière 8 dans l'espace de remplissage 5 permet de former au moins une zone d'exclusion dans l'espace de remplissage 5. Ainsi, cette dite au moins une zone d'exclusion dans lequel le troisième matériau hydraulique M5 ne peut pas être coulé dans l'espace de remplissage 5 permet de diminuer la quantité de troisième matériau hydraulique M5 à couler dans l'espace de remplissage 5 et donc de limiter l'impact environnemental de l'élément de construction 1.

Le volume de ladite au moins une zone d'exclusion qui est sensiblement égale au volume de ladite au moins une zone creuse 7 et/ou dudit au moins un bloc de matière 8 représente environ de 5 pourcents à 90 pourcents du volume de l'espace de remplissage 5 en fonction de la destination de l'élément de construction 1.

De préférence, lorsque le volume de ladite au moins une zone creuse 7 et/ou dudit au moins un bloc de matière 8 représente environ 5 pourcents à 30 pourcents du volume de l'espace de remplissage 5, l'élément de construction 1 peut former un mur structurel.

De préférence, lorsque le volume de ladite au moins une zone creuse 7 et/ou dudit au moins un bloc de matière 8 représente environ 30 pourcents à 90 pourcents du volume de l'espace de remplissage 5, l'élément de construction 1 ne peut former qu'un mur non structurel pour des questions de résistance mécanique.

On entend par premier, deuxième et/ou troisième matériau hydraulique M2, M3, M5, un matériau hydraulique, de préférence du béton, qui comprend au moins un liant hydraulique, tel que du ciment. Par exemple, le premier, deuxième et/ou troisième matériau hydraulique M2, M3, M5 peut comprendre un mélange de granulats, tel que du sable, et d'eau aggloméré par un liant hydraulique, tel que du ciment.

Le ciment peut être du type Portland ou un ciment contenant de l'argile ou similaire.

De préférence, ledit au moins un coffrage perdu 6 est en partie noyé dans la première paroi 2 et/ou la deuxième paroi 3 (figures 3, 6 et 15). De préférence, le coffrage perdu 6 est noyé dans la première paroi 2 et/ou la deuxième paroi 3 sur une épaisseur de 3 à 15 millimètres. L'épaisseur de la première paroi 2 et/ou la deuxième paroi 3 est généralement comprise entre 3 centimètres et 7 centimètres.

Avantageusement, ledit au moins un coffrage perdu 6 est ainsi connecté mécaniquement à la première paroi 2 et/ou la deuxième paroi 3. Cette disposition permet de faciliter la fabrication de l'élément de construction 1, comme expliqué ci-après.

Ladite au moins une zone creuse 7 renferme au moins un matériau (non représenté) ayant une empreinte carbone inférieure à l'empreinte carbone du troisième matériau hydraulique M5 pouvant être choisi parmi un matériau à l'état gazeux et/ou au moins un matériau isolant et/ou au moins un matériau coupe-feu et/ou au moins un matériau acoustique et/ou un matériau hydraulique ayant une empreinte carbone inférieure à l'empreinte carbone du troisième matériau hydraulique M5.

On entend par empreinte carbone, la quantité en kilogrammes de dioxyde de carbone (CO2) émise pour un certain volume ou poids.

Par exemple, l'empreinte carbone peut être quantifiée par le facteur d'émission d'une matière. Le ciment Portland CEM I a un facteur d'émission de 866 kgCO₂ₑ / tonne de ciment. Comme le facteur d'émission des granulats est assez bas, le facteur d'émission d'un béton est directement fonction du poids de ciment dans le total et du pourcentage de clinker dans le ciment.

Ainsi, ledit au moins un matériau que renferme ladite au moins une zone creuse 7 présente de préférence un facteur d'émission inférieur à celui du même volume de béton.

Avantageusement, une partie du troisième matériau hydraulique M5 peut ainsi être remplacée par au moins un matériau à l'état gazeux et/ou au moins un matériau isolant et/ou au moins un matériau coupe-feu et/ou au moins un matériau acoustique et/ou un matériau hydraulique ayant une empreinte carbone inférieure à l'empreinte carbone du troisième matériau hydraulique M5. Ainsi, lorsque ladite au moins une zone creuse 7 comprend au moins un matériau à l'état gazeux et/ou au moins un matériau isolant et/ou au moins un matériau coupe-feu et/ou au moins un matériau acoustique et/ou un matériau hydraulique ayant une empreinte carbone inférieure à l'empreinte carbone du troisième matériau hydraulique M5, l'élément de construction 1 selon l'invention présente après remplissage partiel de l'espace de remplissage 5 par le troisième matériau hydraulique M5, de préférence du béton, une empreinte carbone inférieure à celle d'un élément préfabriqué de l'art antérieur dont l'espace de remplissage 5 serait totalement rempli par le troisième matériau hydraulique M5, de préférence du béton. En effet, selon l'invention ladite au moins une zone creuse 7 permet de créer soit des évidements dans le noyau, par exemple rempli d'un mélange gazeux tel que de l'air, soit de remplir le noyau avec un matériau ayant une empreinte carbone inférieure à celle du troisième matériau hydraulique M5. Il peut s'agir d'au moins un matériau isolant présentant des propriétés d'isolant thermique et/ou au moins un matériau coupe-feu présentant des propriétés coupe-feu et/ou au moins un matériau acoustique présentant des propriétés d'isolant acoustique et/ou un matériau hydraulique ayant une empreinte carbone inférieure à l'empreinte carbone du troisième matériau hydraulique M5.

Selon une variante possible illustrée aux figures 1 à 6, ledit au moins un coffrage perdu 6 comprend au moins une pièce sensiblement cylindrique comprenant au moins un axe longitudinal AL perpendiculaire au premier plan P1 de la première paroi 2 et au deuxième plan P2 de la deuxième paroi 3.

Dans ce cas, ladite au moins une pièce sensiblement cylindrique peut être creuse.

De préférence, ladite au moins une pièce sensiblement cylindrique creuse est un tube de section ronde (figures 1 à 3) ou demi-circulaire (figures 7 à 10) ou carré ou rectangulaire (figures 7 à 10, 14 et 15) ou parallélépipédique ou triangulaire ou oblongue (figures 4 à 6).

Dans l'exemple illustré aux figures 1 à 3, l'élément de construction 1 comprend une pluralité de tubes de section ronde.

Dans l'exemple illustré aux figures 4 à 6, l'élément de construction 1 comprend une pluralité de tubes de section oblongue.

Dans l'exemple illustré aux figures 7 à 8, l'élément de construction 1 comprend un unique tube de section rectangulaire.

Dans l'exemple illustré aux figures 9 à 11, l'élément de construction 1 comprend une pluralité de tubes de section rectangulaire et une pluralité de tubes de section demi-circulaire.

Préférentiellement et comme l'illustrent les figures 19 à 21, ledit au moins un bloc de matière 8 comprend un élément de liaison 9 comprenant une portion interne 10 s'étendant dans ledit bloc de matière 8 et au moins une portion externe 11 saillante dudit bloc de matière 8 et noyée dans la première paroi 2 et/ou la deuxième paroi 3.

L'élément de liaison 9 peut se présenter sous la forme d'un connecteur et comprendre une tige allongée.

Ledit au moins un bloc de matière 8 comprend au moins un matériau ayant une empreinte carbone inférieure à l'empreinte carbone du troisième matériau hydraulique M5 pouvant être choisi parmi un matériau à l'état gazeux et/ou au moins un matériau isolant et/ou au moins un matériau coupe-feu et/ou au moins un matériau acoustique et/ou un matériau hydraulique ayant une empreinte carbone inférieure à l'empreinte carbone du troisième matériau hydraulique M5.

Avantageusement, une partie du troisième matériau hydraulique M5 peut ainsi être remplacée par au moins un matériau à l'état gazeux et/ou au moins un matériau isolant et/ou au moins un matériau coupe-feu et/ou au moins un matériau acoustique et/ou un matériau hydraulique ayant une empreinte carbone inférieure à l'empreinte carbone du troisième matériau hydraulique M5. Ainsi, lorsque ledit au moins un bloc de matière 8 comprend au moins un matériau à l'état gazeux et/ou au moins un matériau isolant et/ou au moins un matériau coupe-feu et/ou au moins un matériau acoustique et/ou un matériau hydraulique ayant une empreinte carbone inférieure à l'empreinte carbone du troisième matériau hydraulique M5, l'élément de construction 1 selon l'invention présente après remplissage partiel de l'espace de remplissage 5 par le troisième matériau hydraulique M5, de préférence du béton, une empreinte carbone inférieure à celle d'un élément préfabriqué de l'art antérieur dont l'espace de remplissage 5 serait totalement rempli par le troisième matériau hydraulique M5, de préférence du béton. En effet, selon l'invention ledit au moins un bloc de matière 8 permet de remplir le noyau avec un matériau ayant une empreinte carbone inférieure à celle du troisième matériau hydraulique M5. Il peut s'agir d'au moins un matériau isolant présentant des propriétés d'isolant thermique et/ou au moins un matériau coupe-feu présentant des propriétés coupe-feu et/ou au moins un matériau acoustique présentant des propriétés d'isolant acoustique et/ou un matériau hydraulique ayant une empreinte carbone inférieure à l'empreinte carbone du troisième matériau hydraulique M5.

Selon une variante possible, l'élément de construction 1 comprend une rangée R1 ou une pluralité de rangées R1, R2, R3, R4, R5, R6 comprenant ledit coffrage perdu 6 et/ou ledit bloc de matière 8 ou une pluralité de coffrages perdus 6 et/ou de blocs de matière 8 alignés dans une direction D1 sensiblement verticale.

Avantageusement, cette disposition permet de rationaliser et d'uniformiser la répartition d'une pluralité de coffrages perdus 6 et/ou de blocs de matière 8 dans l'espace de remplissage 5.

Dans l'exemple illustré aux figures 1 à 3, l'élément de construction 1 comprend six rangées R1, R2, R3, R4, R5, R6 comprenant quatre coffrages perdus 6 sous la forme de tubes de section ronde.

Cette répartition permet avantageusement de créer un volume de zones creuses 7 égal à 0.178 mètres cubes. Ainsi, pour un élément préfabriqué de l'art antérieur dont l'espace de remplissage 5 est uniquement rempli par le troisième matériau hydraulique M5, la quantité de troisième matériau hydraulique M5 nécessaire pour remplir l'espace de remplissage était de 2.22 mètres cubes. Désormais, l'espace de remplissage 5 de l'élément de construction 1 selon l'invention n'est plus que rempli par 2.042 mètres cubes de troisième matériau hydraulique M5. Dans cet exemple, le volume des zones creuses 7 représente environ 8 pourcents du volume de l'espace de remplissage 5. Cet élément de construction 1 peut ainsi être employé en tant que mur structurel.

Dans l'exemple illustré aux figures 4 à 6, l'élément de construction 1 comprend six rangées R1, R2, R3, R4, R5, R6 comprenant deux coffrages perdus 6 sous la forme de tubes de section oblongue.

Cette répartition permet avantageusement de créer un volume de zones creuses 7 égal à 0.263 mètres cubes. Ainsi, pour un élément préfabriqué de l'art antérieur dont l'espace de remplissage 5 est uniquement rempli par le troisième matériau hydraulique M5, la quantité de troisième matériau hydraulique M5 nécessaire pour remplir l'espace de remplissage était de 2.22 mètres cubes. Désormais, l'espace de remplissage 5 de l'élément de construction 1 selon l'invention n'est plus que rempli par 1.957 mètres cubes de troisième matériau hydraulique M5. Dans cet exemple, le volume des zones creuses 7 représente environ 11.8 pourcents du volume de l'espace de remplissage 5. Cet élément de construction 1 peut ainsi être employé en tant que mur structurel.

Dans l'exemple illustré aux figures 7 à 8, l'élément de construction 1 comprend une unique rangée comprenant un unique coffrage perdu sous la forme d'un unique tube de section rectangulaire.

Cette répartition permet avantageusement de créer un volume de zone creuse 7 égal à 2.16 mètres cubes. Ainsi, pour un élément préfabriqué de l'art antérieur dont l'espace de remplissage 5 est uniquement rempli par le troisième matériau hydraulique M5, la quantité de troisième matériau hydraulique M5 nécessaire pour remplir l'espace de remplissage était de 2.4 mètres cubes. Désormais, l'espace de remplissage 5 de l'élément de construction 1 selon l'invention n'est plus que rempli par 0.24 mètres cubes de troisième matériau hydraulique M5. Dans cet exemple, le volume de la zone creuse 7 représente environ 90 pourcents du volume de l'espace de remplissage 5. Cet élément de construction 1 peut ainsi être employé en tant que mur non structurel.

Dans l'exemple illustré aux figures 9 à 11, l'élément de construction 1 présente un volume de zones creuses 7 égal à 2.66 mètres cubes. Ainsi, pour un élément préfabriqué de l'art antérieur dont l'espace de remplissage 5 est uniquement rempli par le troisième matériau hydraulique M5, la quantité de troisième matériau hydraulique M5 nécessaire pour remplir l'espace de remplissage était de 4.36 mètres cubes. Désormais, l'espace de remplissage 5 de l'élément de construction 1 selon l'invention n'est plus que rempli par 1.70 mètres cubes de troisième matériau hydraulique M5. Dans cet exemple, le volume des zones creuses 7 représente environ 61 pourcents du volume de l'espace de remplissage 5. Cet élément de construction 1 peut ainsi être employé en tant que mur non structurel.

En dehors dudit au moins un coffrage perdu 6 et/ou du bloc de matière 8 ledit espace de remplissage 5 d'épaisseur E comprend au moins le troisième matériau hydraulique M5, de préférence du béton (figures 3, 6 et 11).

Selon une autre variante possible illustrée à la figure 22, l'élément de construction 1 préfabriqué comprend une paroi isolante 12 interposée entre la première paroi 2 et la deuxième paroi 3 et en ce que la première paroi 2 comprend une face interne 13 opposée à la face externe 14 et sur laquelle est montée la paroi isolante 12 au niveau d'une face de contact 15 de la paroi isolante 12 et en ce que la paroi isolante 12 est maintenue à distance de la deuxième paroi 3 par une pluralité d'éléments de connexion 4, 4' pour former ledit espace de remplissage 5 et en ce que ledit espace de remplissage 5 comprend au moins un coffrage perdu 6 comprenant une zone creuse 7 (figure 22) et/ou au moins un bloc de matière 8 formant une masse compacte, ledit au moins un coffrage perdu 6 et/ou un bloc de matière 8 s'étendant au travers de l'espace de remplissage 5 entre la paroi isolante 12 et la deuxième paroi 3.

Dans ce cas, l'élément de construction 1 est un mur à coffrage et isolation intégrés.

L'élément de construction 1 comprend de préférence au moins une armature de structure 20 noyée à l'intérieur de la première paroi 2 et/ou de la deuxième paroi 3 (figures 12, 13, 14, 16, 19, 20 et 22).

Ladite au moins une armature de structure 20 peut consister en un ferraillage avec des aciers par exemple, un treillis d'aciers formant une pluralité de mailles ou similaire (figures 12, 13, 14, 16, 19, 20 et 22).

Ledit au moins un élément de connexion 4, 4' peut consister en au moins un raidisseur 4 (figures 1, 2, 4, 5 et 9) ou en au moins un connecteur 4' (figures 7, 8, 9, 10, 13, 14, 15 et 22) ou en moins une corbeille (non représentée).

Un procédé de fabrication d'un élément de construction 1 préfabriqué selon l'invention décrit ci-dessus, du type mur à coffrage intégré comporte les étapes selon la revendication 10, parmi lesquelles :
- une étape de mise en place d'au moins un élément de connexion 4, 4', lors de laquelle au moins un élément de connexion 4, 4' est disposé dans un moule de coffrage 16 (figure 13),
- une étape de coulage de la première paroi 2, postérieure à l'étape de mise en place d'au moins un élément de connexion 4, 4' lors de laquelle un premier matériau hydraulique M2 est coulé dans ledit moule de coffrage 16 pour former une première paroi 2 de l'élément de construction 1 (figure 15),
- une étape d'association, lors de laquelle la première paroi 2 est associée à une deuxième paroi 3 par l'intermédiaire dudit au moins un élément de connexion 4, 4', postérieurement à l'étape de coulage de la première paroi 2, pour relier et maintenir à distance l'une de l'autre, la première paroi 2 et la deuxième paroi 3, de sorte à former entre elles un espace de remplissage 5 d'épaisseur E apte et destiné à être rempli au moins partiellement par au moins un troisième matériau hydraulique M5 (figure 18).

Conformément à l'invention, le procédé est caractérisé en ce qu'il comprend une étape de mise en place d'au moins un coffrage perdu 6 et/ou un bloc de matière 8 formant une masse compacte, lors de laquelle au moins un coffrage perdu 6 comprenant au moins une zone creuse 7 et/ou un bloc de matière 8 est mis en place de sorte à s'étendre au travers de l'espace de remplissage 5 entre la première paroi 2 et la deuxième paroi 3 (figure 14).

Avantageusement, le procédé de fabrication selon l'invention permet d'intégrer au moins un coffrage perdu 6 et/ou un bloc de matière 8 dans l'espace de remplissage 5 ce qui permet de former au moins une zone d'exclusion dans l'espace de remplissage 5. Ainsi, cette dite au moins une zone d'exclusion dans laquelle le troisième matériau hydraulique M5 ne peut pas être coulé dans l'espace de remplissage 5 permet de diminuer la quantité de troisième matériau hydraulique M5 à couler dans l'espace de remplissage 5 et donc de limiter l'impact environnemental de l'élément de construction 1.

Selon une première variante possible, lors de ladite étape de mise en place d'au moins un coffrage perdu 6, ledit au moins un coffrage perdu 6 est disposé dans le moule de coffrage 16 et est placé à une distance D du fond 17 du moule de coffrage 16 préalablement à l'étape de coulage de la première paroi 2 (figure 14).

Par exemple, lors de ladite étape de mise en place d'au moins un coffrage perdu 6, des cales de maintien sont disposées de sorte à reposer sur le fond 17 du moule 16 et à soutenir ledit au moins un coffrage perdu 6 (figure 14).

De préférence, lors de l'étape de coulage de la première paroi 2, successive à l'étape de mise en place d'au moins un coffrage perdu 6, le premier matériau hydraulique M2 est coulé dans ledit moule de coffrage 16 jusqu'à venir affleurer le fond 19 dudit au moins un coffrage perdu 6 (non représenté) ou à noyer en partie ledit au moins un coffrage perdu 6 dans ledit premier matériau hydraulique M2 (figure 15).

Dans le cas de la première variante possible, le procédé de fabrication comprend, de préférence de manière additionnelle, une étape de remplissage dudit au moins un coffrage perdu 6 (non représentée) préalable à l'étape d'association lors de laquelle ladite au moins une zone creuse 7 est remplie par au moins un matériau (non représenté) ayant une empreinte carbone inférieure à l'empreinte carbone du troisième matériau hydraulique M5 pouvant être choisi parmi un matériau à l'état gazeux et/ou au moins un matériau isolant et/ou au moins un matériau coupe-feu et/ou au moins un matériau acoustique et/ou un matériau hydraulique ayant une empreinte carbone inférieure à l'empreinte carbone du troisième matériau hydraulique M5.

De préférence, le procédé de fabrication comprend additionnellement une étape de mise en place des armatures de structure de la première paroi 2 (figure 12), préalable à l'étape de mise en place d'au moins un élément de connexion 4, 4', lors de laquelle au moins une armature de structure 20 est disposée sur des écarteurs (non représentés) disposés sur le fond 17 du moule de coffrage 16.

De préférence, le procédé de fabrication comprend additionnellement une étape de mise en place des armatures de structure de la deuxième paroi 3 (figure 16), lors de laquelle au moins une armature de structure 20 est disposée sur des écarteurs (non représentés) disposés sur le fond 17 du moule de coffrage 16'.

De préférence, le procédé de fabrication comprend additionnellement une étape de coulage de la deuxième paroi 3 (figure 17), successive à l'étape de mise en place des armatures de structure de la deuxième paroi, lors de laquelle un deuxième matériau hydraulique M3 est coulé dans ledit moule de coffrage 16' pour former une deuxième paroi 3 de l'élément de construction 1.

De préférence, l'étape d'association (figure 18) consiste à retourner la deuxième paroi 3 sur la première paroi 2.

Le moule de coffrage 16, 16' comporte préférentiellement une table de coffrage 21 et des règles de coffrage 22 (figures 12 à 18).

Dans le procédé de fabrication illustré dans les figures 12 à 18, les étapes suivent préférentiellement la chronologie suivante :
- étape de mise en place des armatures de structure de la première paroi 2 (figure 12), puis
- étape de mise en place d'au moins un élément de connexion 4, 4' (figure 13), puis
- étape de mise en place d'au moins un coffrage perdu 6 (figure 14) et/ou un bloc de matière 8, puis
- étape de coulage de la première paroi 2 (figure 15), puis
- étape de mise en place des armatures de structure de la deuxième paroi 3 (figure 16), puis
- étape de coulage de la deuxième paroi 3 (figure 17), puis
- étape d'association (figure 18).

Selon une deuxième variante possible et comme l'illustrent les figures 19 à 21, lors de ladite étape de mise en place d'au moins un bloc de matière 8, ledit au moins un bloc de matière 8 est disposé à la surface de la première paroi 2 et est relié à ladite première paroi 2 par l'intermédiaire d'un élément de liaison 9 comprenant une portion interne 10 s'étendant dans ledit bloc de matière 8 et au moins une portion externe 11 saillante dudit bloc de matière 7 et noyée dans la première paroi 2 postérieurement à l'étape de coulage de la première paroi 2.

Bien entendu, l'invention n'est pas limitée aux modes de réalisation décrits et représentés aux dessins annexés. Des modifications restent possibles, notamment du point de vue de la constitution des divers éléments ou par substitution d'équivalents techniques, sans sortir pour autant du domaine de protection de l'invention que définissent les revendications.

## Revendications

1. Mur à coffrage intégré et son matériau hydraulique (M5) dit troisième matériau hydraulique (M5), le mur à coffrage intégré comprenant :
- une première paroi (2) en premier matériau hydraulique (M2) disposée dans un premier plan (P1),
- une deuxième paroi (3) en deuxième matériau hydraulique (M3) disposée dans un deuxième plan (P2),
le premier plan (P1) et le deuxième plan (P2) étant sensiblement parallèles entre eux,
- au moins un élément de connexion (4, 4') pour relier et maintenir à distance l'une de l'autre, la première paroi (2) et la deuxième paroi (3), de sorte à former entre elles un espace de remplissage (5) d'épaisseur (E) apte et destiné à être rempli au moins partiellement par au moins ledit troisième matériau hydraulique (M5), ledit au moins un élément de connexion (4, 4') étant au moins en partie noyé dans la première paroi (2) et la deuxième paroi (3) et s'étendant à travers l'espace de remplissage (5),
ledit mur à coffrage intégré (1) est **caractérisé**
**en ce que** ledit espace de remplissage (5) comprend au moins un coffrage perdu (6) comprenant au moins une zone creuse (7) et/ou au moins un bloc de matière (8) formant une masse compacte, ledit au moins un coffrage perdu (6) et/ou un bloc de matière (8) s'étendant au travers de l'espace de remplissage (5) entre la première paroi (2) et la deuxième paroi (3), et
**en ce que** ladite au moins une zone creuse (7) renferme et/ou ledit au moins un bloc de matière (8) comprend au moins un matériau ayant une empreinte carbone inférieure à l'empreinte carbone du troisième matériau hydraulique (M5) pouvant être choisi parmi un matériau à l'état gazeux et/ou au moins un matériau isolant et/ou au moins un matériau coupe-feu et/ou au moins un matériau acoustique et/ou un matériau hydraulique ayant une empreinte carbone inférieure à l'empreinte carbone du troisième matériau hydraulique (M5).

2. Mur à coffrage intégré selon la revendication 1, **caractérisé en ce que** ledit au moins un coffrage perdu (6) est en partie noyé dans la première paroi (2) et/ou la deuxième paroi (3).

3. Mur à coffrage intégré selon l'une quelconque des revendications 1 à 2, **caractérisé en ce que** ledit au moins un coffrage perdu (6) comprend au moins une pièce sensiblement cylindrique comprenant au moins un axe longitudinal (AL) perpendiculaire au premier plan (P1) de la première paroi (2) et au deuxième plan (P2) de la deuxième paroi (3).

4. Mur à coffrage intégré selon la revendications 3, **caractérisé en ce que** ladite au moins une pièce sensiblement cylindrique est creuse.

5. Mur à coffrage intégré selon l'une quelconque des revendications 3 à 4, **caractérisé en ce que** ladite au moins une pièce sensiblement cylindrique creuse est un tube de section ronde ou demi-circulaire ou carré ou rectangulaire ou parallélépipédique ou triangulaire ou oblongue.

6. Mur à coffrage intégré selon l'une quelconque des revendications 1 à 5, **caractérisé en ce que** ledit au moins un bloc de matière (8) comprend un élément de liaison (9) comprenant une portion interne (10) s'étendant dans ledit bloc de matière (8) et au moins une portion externe (11) saillante dudit bloc de matière (8) et noyée dans la première paroi (2) et/ou la deuxième paroi (3).

7. Mur à coffrage intégré selon l'une quelconque des revendications 1 à 6, **caractérisé en ce que** le mur à coffrage intégré (1) comprend une rangée (R1) ou une pluralité de rangées (R1, R2, R3, R4, R5, R6) comprenant ledit coffrage perdu (6) et/ou ledit bloc de matière (8) ou une pluralité de coffrages perdus (6) et/ou de blocs de matière (8) alignés dans une direction (D1) sensiblement verticale.

8. Mur à coffrage intégré selon l'une quelconque des revendications 1 à 7, **caractérisé en ce qu'**en dehors dudit au moins un coffrage perdu (6) et/ou du bloc de matière (8) ledit espace de remplissage (5) d'épaisseur (E) comprend au moins un troisième matériau hydraulique (M5), de préférence du béton.

9. Mur à coffrage intégré selon l'une quelconque des revendications 1 à 8, **caractérisé en ce que** le mur à coffrage intégré (1) comprend une paroi isolante (12) interposée entre la première paroi (2) et la deuxième paroi (3) et **en ce que** la première paroi (2) comprend une face interne (13) opposée à la face externe (14) et sur laquelle est montée la paroi isolante (12) au niveau d'une face de contact (15) de la paroi isolante (12) et **en ce que** la paroi isolante (12) est maintenue à distance de la deuxième paroi (3) par une pluralité d'éléments de connexion (4, 4') pour former ledit espace de remplissage (5) et **en ce que** ledit espace de remplissage (5) comprend au moins un coffrage perdu (6) comprenant une zone creuse (7) et/ou au moins un bloc de matière (8) formant une masse compacte, ledit au moins un coffrage perdu (6) et/ou un bloc de matière (8) s'étendant au travers de l'espace de remplissage (5) entre la paroi isolante (12) et la deuxième paroi (3).

10. Procédé de fabrication d'un mur à coffrage intégré (1) selon l'une quelconque des revendications 1 à 9, le procédé comportant au moins les étapes suivantes :
- une étape de mise en place d'au moins un élément de connexion (4, 4'), lors de laquelle au moins un élément de connexion (4, 4') est disposé dans un moule de coffrage (16),
- une étape de coulage de la première paroi (2), postérieure à l'étape de mise en place d'au moins un élément de connexion (4, 4') lors de laquelle un premier matériau hydraulique (M2) est coulé dans ledit moule de coffrage (16) pour former une première paroi (2) du mur à coffrage intégré (1),
- une étape d'association, lors de laquelle la première paroi (2) est associée à une deuxième paroi (3) par l'intermédiaire dudit au moins un élément de connexion (4, 4'), postérieurement à l'étape de coulage de la première paroi (2), pour relier et maintenir à distance l'une de l'autre, la première paroi (2) et la deuxième paroi (3), de sorte à former entre elles un espace de remplissage (5) d'épaisseur (E) apte et destiné à être rempli au moins partiellement par au moins un troisième matériau hydraulique (M5),
le procédé est **caractérisé en ce qu'**il comprend une étape de mise en place d'au moins un coffrage perdu (6) et/ou un bloc de matière (8) formant une masse compacte, lors de laquelle au moins un coffrage perdu (6) comprenant au moins une zone creuse (7) et/ou un bloc de matière (8) est mis en place de sorte à s'étendre au travers de l'espace de remplissage (5) entre la première paroi (2) et la deuxième paroi (3), ladite au moins une zone creuse (7) renfermant et/ou ledit au moins un bloc de matière (8) comprenant au moins un matériau ayant une empreinte carbone inférieure à l'empreinte carbone du troisième matériau hydraulique (M5) pouvant être choisi parmi un matériau à l'état gazeux et/ou au moins un matériau isolant et/ou au moins un matériau coupe-feu et/ou au moins un matériau acoustique et/ou un matériau hydraulique ayant une empreinte carbone inférieure à l'empreinte carbone du troisième matériau hydraulique (M5).

11. Procédé selon la revendication 10, **caractérisé en ce que** lors de ladite étape de mise en place d'au moins un coffrage perdu (6), ledit au moins un coffrage perdu (6) est disposé dans le moule de coffrage (16) et est placé à une distance (D) du fond (17) du moule de coffrage (16) préalablement à l'étape de coulage de la première paroi (2).

12. Procédé selon la revendication 11, **caractérisé en ce que** le procédé de fabrication comprend une étape de remplissage dudit au moins un coffrage perdu (6) préalable à l'étape d'association lors de laquelle ladite au moins une zone creuse (7) est remplie par ledit au moins un matériau ayant de préférence une empreinte carbone inférieure à l'empreinte carbone du troisième matériau hydraulique (M5) pouvant être choisi parmi un matériau à l'état gazeux et/ou au moins un matériau isolant et/ou au moins un matériau coupe-feu et/ou au moins un matériau acoustique et/ou un matériau hydraulique ayant une empreinte carbone inférieure à l'empreinte carbone du troisième matériau hydraulique (M5).

13. Procédé selon la revendication 10 **caractérisé en ce que** lors de ladite étape de mise en place d'au moins un bloc de matière (8), ledit au moins un bloc de matière (8) est disposé à la surface de la première paroi (2) et est relié à ladite première paroi (2) par l'intermédiaire d'un élément de liaison (9) comprenant une portion interne (10) s'étendant dans ledit bloc de matière (8) et au moins une portion externe (11) saillante dudit bloc de matière (8) et noyée dans la première paroi (2) postérieurement à l'étape de coulage de la première paroi (2)

## Patentansprüche

1. Wand mit integrierter Schalung und ihrem hydraulischen Material (M5), drittes hydraulisches Material (M5) genannt, wobei die Wand mit integrierter Schalung umfasst:
- eine erste Schale (2) aus einem ersten hydraulischen Material (M2), die in einer ersten Ebene (P1) angeordnet ist,
- eine zweite Schale (3) aus einem zweiten hydraulischen Material (M3), die in einer zweiten Ebene (P2) angeordnet ist,
wobei die erste Ebene (P1) und die zweite Ebene (P2) im Wesentlichen parallel zueinander sind,
- mindestens ein Verbindungselement (4, 4'), um die erste Schale (2) und die zweite Schale (3) zu verbinden und auf Abstand voneinander zu halten, um zwischen ihnen einen Füllraum (5) mit einer Dicke (E) zu bilden, der geeignet und dazu bestimmt ist, wenigstens teilweise mit mindestens dem dritten hydraulischen Material (M5) gefüllt zu werden, wobei das mindestens eine Verbindungselement (4, 4') wenigstens teilweise in die erste Schale (2) und die zweite Schale (3) eingebettet ist und sich durch den Füllraum (5) hindurch erstreckt,
wobei die Wand mit integrierter Schalung (1) **dadurch gekennzeichnet ist, dass** der Füllraum (5) mindestens eine verlorene Schalung (6), die mindestens einen hohlen Bereich (7) umfasst, und/oder mindestens einen Materialblock (8), der eine kompakte Masse bildet, umfasst, wobei sich die mindestens eine verlorene Schalung (6) und/oder der mindestens eine Materialblock (8) durch den Füllraum (5) hindurch zwischen der ersten Schale (2) und der zweiten Schale (3) erstrecken, und dadurch, dass der mindestens eine hohle Bereich (7) und/oder der mindestens eine Materialblock (8) mindestens ein Material enthalten bzw. umfassen, das einen Kohlenstoff-Fußabdruck aufweist, der kleiner als der Kohlenstoff-Fußabdruck des dritten hydraulischen Materials (M5) ist, und das aus einem Material im gasförmigen Zustand und/oder mindestens einem Isoliermaterial und/oder mindestens einem Brandschutzmaterial und/oder mindestens einem Schalldämmmaterial und/oder einem hydraulischen Material mit einem Kohlenstoff-Fußabdruck, der kleiner als der Kohlenstoff-Fußabdruck des dritten hydraulischen Materials (M5) ist, ausgewählt werden kann.

2. Wand mit integrierter Schalung nach Anspruch 1, **dadurch gekennzeichnet, dass** die mindestens eine verlorene Schalung (6) zum Teil in die erste Schale (2) und/oder die zweite Schale (3) eingebettet ist.

3. Wand mit integrierter Schalung nach einem der Ansprüche 1 bis 2, **dadurch gekennzeichnet, dass** die mindestens eine verlorene Schalung (6) mindestens ein im Wesentlichen zylindrisches Teil umfasst, das mindestens eine Längsachse (AL) aufweist, die zur ersten Ebene (P1) der ersten Schale (2) und zur zweiten Ebene (P2) der zweiten Schale (3) senkrecht ist.

4. Wand mit integrierter Schalung nach Anspruch 3, **dadurch gekennzeichnet, dass** das mindestens eine im Wesentlichen zylindrische Teil hohl ist.

5. Wand mit integrierter Schalung nach einem der Ansprüche 3 bis 4, **dadurch gekennzeichnet, dass** das mindestens eine im Wesentlichen zylindrische Teil ein Rohr mit rundem oder halbkreisförmigem oder quadratischem oder rechteckigem oder parallelogrammförmigem oder dreieckigem oder länglichem Querschnitt ist.

6. Wand mit integrierter Schalung nach einem der Ansprüche 1 bis 5, **dadurch gekennzeichnet, dass** der mindestens eine Materialblock (8) ein Verbindungselement (9) umfasst, das einen inneren Abschnitt (10), der sich in dem Materialblock (8) erstreckt, und mindestens einen äußeren Abschnitt (11), der aus dem Materialblock (8) herausragt und in die erste Schale (2) und/oder die zweite Schale (3) eingebettet ist, umfasst.

7. Wand mit integrierter Schalung nach einem der Ansprüche 1 bis 6, **dadurch gekennzeichnet, dass** die Wand mit integrierter Schalung (1) eine Reihe (R1) oder mehrere Reihen (R1, R2, R3, R4, R5, R6) umfasst, welche die verlorene Schalung (6) und/oder den Materialblock (8) oder mehrere verlorene Schalungen (6) und/oder Materialblöcke (6), die in einer im Wesentlichen vertikalen Richtung (D1) ausgerichtet sind, umfassen.

8. Wand mit integrierter Schalung nach einem der Ansprüche 1 bis 7, **dadurch gekennzeichnet, dass** außerhalb der mindestens einen verlorenen Schalung (6) und/oder des Materialblocks (8) der Füllraum (5) mit der Dicke (E) mindestens ein drittes hydraulisches Material (M5) umfasst, vorzugsweise Beton.

9. Wand mit integrierter Schalung nach einem der Ansprüche 1 bis 8, **dadurch gekennzeichnet, dass** die Wand mit integrierter Schalung (1) eine isolierende Schale (12) umfasst, die zwischen der ersten Schale (2) und der zweiten Schale (3) angeordnet ist, und dadurch, dass die erste Schale (2) eine Innenseite (13) umfasst, die der Außenseite (14) gegenüberliegt und auf der die isolierende Schale (12) an einer Kontaktseite (15) der isolierenden Schale (12) angebracht ist, und dadurch, dass die isolierende Schale (12) durch mehrere Verbindungselemente (4, 4') von der zweiten Schale (3) auf Abstand gehalten wird, um den Füllraum (5) zu bilden, und dadurch, dass der Füllraum (5) mindestens eine verlorene Schalung (6), die einen hohlen Bereich (7) umfasst, und/oder mindestens einen Materialblock (8), der eine kompakte Masse bildet, umfasst, wobei sich die mindestens eine verlorene Schalung (6) und/oder der mindestens eine Materialblock (8) durch den Füllraum (5) hindurch zwischen der isolierenden Schale (12) und der zweiten Schale (3) erstrecken.

10. Verfahren zur Herstellung einer Wand mit integrierter Schalung (1) nach einem der Ansprüche 1 bis 9, wobei das Verfahren mindestens die folgenden Schritte umfasst:
- einen Schritt der Anbringung mindestens eines Verbindungselements (4, 4'), in welchem mindestens ein Verbindungselement (4, 4') in einer Schalungsform (16) angeordnet wird,
- einen Schritt des Gießens der ersten Schale (2) nach dem Schritt der Anbringung mindestens eines Verbindungselements (4, 4'), in welchem ein erstes hydraulisches Material (M2) in die Schalungsform (16) gegossen wird, um eine erste Schale (2) der Wand mit integrierter Schalung (1) auszubilden,
- einen Schritt der Kopplung, in welchem die erste Schale (2) mit einer zweiten Schale (3) über das mindestens eine Verbindungselement (4, 4') gekoppelt wird, nach dem Schritt des Gießens der ersten Schale (2), um die erste Schale (2) und die zweite Schale (3) zu verbinden und auf Abstand voneinander zu halten, um zwischen ihnen einen Füllraum (5) mit einer Dicke (E) zu bilden, der geeignet und dazu bestimmt ist, wenigstens teilweise mit mindestens einem dritten hydraulischen Material (M5) gefüllt zu werden,
wobei das Verfahren **dadurch gekennzeichnet ist, dass** es einen Schritt der Anbringung mindestens einer verlorenen Schalung (6) und/oder eines Materialblocks (8), der eine kompakte Masse bildet, umfasst, in welchem mindestens eine verlorene Schalung (6), die mindestens einen hohlen Bereich (7) umfasst, und/oder mindestens ein Materialblock (8) so angebracht werden, dass sie sich durch den Füllraum (5) hindurch zwischen der ersten Schale (2) und der zweiten Schale (3) erstrecken, wobei der mindestens eine hohle Bereich (7) und/oder der mindestens eine Materialblock (8) mindestens ein Material enthalten bzw. umfassen, das einen Kohlenstoff-Fußabdruck aufweist, der kleiner als der Kohlenstoff-Fußabdruck des dritten hydraulischen Materials (M5) ist, und das aus einem Material im gasförmigen Zustand und/oder mindestens einem Isoliermaterial und/oder mindestens einem Brandschutzmaterial und/oder mindestens einem Schalldämmmaterial und/oder einem hydraulischen Material mit einem Kohlenstoff-Fußabdruck, der kleiner als der Kohlenstoff-Fußabdruck des dritten hydraulischen Materials (M5) ist, ausgewählt werden kann.

11. Verfahren nach Anspruch 10, **dadurch gekennzeichnet, dass** im Schritt der Anbringung mindestens einer verlorenen Schalung (6) die mindestens eine verlorene Schalung (6) vor dem Schritt des Gießens der ersten Schale (2) in der Schalungsform (16) angeordnet wird und in einem Abstand (D) vom Boden (17) der Schalungsform (16) platziert wird.

12. Verfahren nach Anspruch 11, **dadurch gekennzeichnet, dass** das Verfahren zur Herstellung einen Schritt des Füllens der mindestens einen verlorenen Schalung (6) vor dem Schritt der Kopplung umfasst, in welchem der mindestens eine hohle Bereich (7) mit dem mindestens einen Material gefüllt wird, das vorzugsweise einen Kohlenstoff-Fußabdruck aufweist, der kleiner als der Kohlenstoff-Fußabdruck des dritten hydraulischen Materials (M5) ist, und das aus einem Material im gasförmigen Zustand und/oder mindestens einem Isoliermaterial und/oder mindestens einem Brandschutzmaterial und/oder mindestens einem Schalldämmmaterial und/oder einem hydraulischen Material mit einem Kohlenstoff-Fußabdruck, der kleiner als der Kohlenstoff-Fußabdruck des dritten hydraulischen Materials (M5) ist, ausgewählt werden kann.

13. Verfahren nach Anspruch 10, **dadurch gekennzeichnet, dass** im Schritt der Anbringung mindestens eines Materialblocks (8) der mindestens eine Materialblock (8) nach dem Schritt des Gießens der ersten Schale (2) an der Oberfläche der ersten Schale (2) angeordnet wird und mit der ersten Schale (2) über ein Verbindungselement (9) verbunden wird, das einen inneren Abschnitt (10), der sich in dem Materialblock (8) erstreckt, und mindestens einen äußeren Abschnitt (11), der aus dem Materialblock (8) herausragt und in die erste Schale (2) eingebettet wird, umfasst.

## Claims

1. Integrated formwork wall and the hydraulic material (M5) thereof, called third hydraulic material (M5), the integrated formwork wall comprising:
- a first wall (2) in a first hydraulic material (M2) disposed in a first plane (P1),
- a second wall (3) in a second hydraulic material (M3) disposed in a second plane (P2),
the first plane (P1) and the second plane (P2) being substantially parallel to one another,
- at least one connection element (4, 4') for linking and keeping at a distance from one another the first wall (2) and the second wall (3), so as to form between them a filling space (5) of thickness (E) that can and is intended to be filled at least partially by at least said third hydraulic material (M5),
said at least one connection element (4, 4') being at least partly embedded in the first wall (2) and the second wall (3) and extending across the filling space (5),
said integrated formwork wall (1) is **characterized**
**in that** said filling space (5) comprises at least one permanent formwork (6) comprising at least one hollow zone (7) and/or at least one block of material (8) forming a compact mass, said at least one permanent formwork (6) and/or a block of material (8) extending across the filling space (5) between the first wall (2) and the second wall (3), and
**in that** said at least one hollow zone (7) encloses and/or said at least one block of material (8) comprises at least one material having a carbon footprint lower than the carbon footprint of the third hydraulic material (M5) that can be chosen from among a material in the gaseous state and/or at least one insulating material and/or at least one fire-retardant material and/or at least one acoustic material and/or a hydraulic material having a carbon footprint lower than the carbon footprint of the third hydraulic material (M5).

2. Integrated formwork wall according to Claim 1, **characterized in that** said at least one permanent formwork (6) is partly embedded in the first wall (2) and/or the second wall (3).

3. Integrated formwork wall according to either one of Claims 1 and 2, **characterized in that** said at least one permanent formwork (6) comprises at least one substantially cylindrical piece comprising at least one longitudinal axis (AL) at right angles to the first plane (P1) of the first wall (2) and to the second plane (P2) of the second wall (3).

4. Integrated formwork wall according to Claim 3, **characterized in that** said at least one substantially cylindrical piece is hollow.

5. Integrated formwork wall according to either one of Claims 3 and 4, **characterized in that** said at least one hollow substantially cylindrical piece is a tube of round or semi-circular or square or rectangular or parallelepipedal or triangular or oblong section.

6. Integrated formwork wall according to any one of Claims 1 to 5, **characterized in that** said at least one block of material (8) comprises a link element (9) comprising an inner portion (10) extending in said block of material (8) and at least one outer portion (11) protruding from said block of material (8) and embedded in the first wall (2) and/or the second wall (3).

7. Integrated formwork wall according to any one of Claims 1 to 6, **characterized in that** the integrated formwork wall (1) comprises a row (R1) or a plurality of rows (R1, R2, R3, R4, R5, R6) comprising said permanent formwork (6) and/or said block of material (8) or a plurality of permanent formworks (6) and/or of blocks of material (8) aligned in a substantially vertical direction (D1).

8. Integrated formwork wall according to any one of Claims 1 to 7, **characterized in that**, outside of said at least one permanent formwork (6) and/or the block of material (8), said filling space (5) of thickness (E) comprises at least one third hydraulic material (M5), preferably concrete.

9. Integrated formwork wall according to any one of Claims 1 to 8, **characterized in that** the integrated formwork wall (1) comprises an insulating wall (12) interposed between the first wall (2) and the second wall (3) and **in that** the first wall (2) comprises an inner face (13) opposite the outer face (14) and on which is mounted the insulating wall (12) on a contact face (15) of the insulating wall (12) and **in that** the insulating wall (12) is kept at a distance from the second wall (3) by a plurality of connection elements (4, 4') to form said filling space (5) and **in that** said filling space (5) comprises at least one permanent formwork (6) comprising a hollow zone (7) and/or at least one block of material (8) forming a compact mass, said at least one permanent formwork (6) and/or a block of material (8) extending across the filling space (5) between the insulating wall (12) and the second wall (3).

10. Method for manufacturing an integrated formwork wall (1) according to any one of Claims 1 to 9, the method comprising at least the following steps:
- a step of placement of at least one connection element (4, 4'), in which at least one connection element (4, 4') is disposed in a formwork mould (16),
- a step of pouring of the first wall (2), following the step of placement of at least one connection element (4, 4'), in which a first hydraulic material (M2) is poured into said formwork mould (16) to form a first wall (2) of the integrated formwork wall (1),
- a joining step, in which the first wall (2) is joined to a second wall (3) via said at least one connection element (4, 4'), following the step of pouring of the first wall (2), to link and keep at a distance from one another the first wall (2) and the second wall (3), so as to form between them a filling space (5) of thickness (E) that can and is intended to be filled at least partially by at least one third hydraulic material (M5), the method is **characterized in that** it comprises a step of placement of at least one permanent formwork (6) and/or a block of material (8) forming a compact mass, in which at least one permanent formwork (6) comprising at least one hollow zone (7) and/or a block of material (8) is put in place so as to extend across the filling space (5) between the first wall (2) and the second wall (3), said at least one hollow zone (7) enclosing and/or said at least one block of material (8) comprising at least one material having a carbon footprint lower than the carbon footprint of the third hydraulic material (M5) that can be chosen from among a material in the gaseous state and/or at least one insulating material and/or at least one fire-retardant material and/or at least one acoustic material and/or a hydraulic material having a carbon footprint lower than the carbon footprint of the third hydraulic material (M5).

11. Method according to Claim 10, **characterized in that** in said step of placement of at least one permanent formwork (6), said at least one permanent formwork (6) is disposed in the formwork mould (16) and is placed at a distance (D) from the bottom (17) of the formwork mould (16) prior to the step of pouring of the first wall (2).

12. Method according to Claim 11, **characterized in that** the manufacturing method comprises a step of filling of said at least one permanent formwork (6) prior to the joining step in which said at least one hollow zone (7) is filled by said at least one material preferably having a carbon footprint lower than the carbon footprint of the third hydraulic material (M5) that can be chosen from among a material in the gaseous state and/or at least one insulating material and/or at least one fire-retardant material and/or at least one acoustic material and/or a hydraulic material having a carbon footprint lower than the carbon footprint of the third hydraulic material (M5).

13. Method according to Claim 10, **characterized in that**, in said step of placement of at least one block of material (8), said at least one block of material (8) is disposed on the surface of the first wall (2) and is linked to said first wall (2) via a link element (9) comprising an inner portion (10) extending in said block of material (8) and at least one outer portion (11) protruding from said block of material (8) and embedded in the first wall (2) following the step of pouring of the first wall (2).
